# FASCICULE DE BREVET EUROPEEN

(11) **EP 0 873 582 B1**
(45) Date de publication et mention de la délivrance du brevet: **06.10.1999**
(21) Numéro de dépôt: 97900624.4
(22) Date de dépôt: 10.01.1997
(51) Int. Cl.: H01R 43/042, H01R 43/048, H01R 43/058

(54) **OUTIL PORTABLE POUR LE SERTISSAGE DE BROCHES DE CONNEXION SUR DES CONDUCTEURS ELECTRIQUES**
TRAGBARES WERKZEUG ZUM CRIMPEN VON KONTAKTSTIFTEN AN ELEKTRISCHEN LEITERN
PORTABLE TOOL FOR CRIMPING CONNECTING TERMINALS ONTO ELECTRICAL CONDUCTORS

(30) Priorité: 10.01.1996 FR 9600438
(43) Date de publication de la demande: 28.10.1998
(73) Titulaire: Euritech - Europe Informatique et Technologies (S.A.R.L.), 13770 Venelles (FR)
(72) Inventeur: MARTIN, Claude, F-13540 Puyricard (FR); COUQUILLOU, Thierry, F-13960 Sausset-les-Pins (FR)
(74) Mandataire: Marek, Pierre
(86) Numéro de dépôt international: FR9700043
(87) Numéro de publication internationale: WO9725757

(56) Documents cités:
- EP-A- 0 415 831
- WO-A-90/00098
- GB-A- 549 706
- US-A- 4 914 941
- US-A- 5 195 350

## Description

La présente invention concerne un outil portable pour le sertissage de broches ou éléments de connexion sur des conducteurs électriques, avec dispositif de contrôle de la qualité de sertissage intégré.

Dans certains domaines comportant un nombre très important d'équipements électriques ou électroniques, tels que le domaine aéronautique par exemple, on doit réaliser une multitude de liaisons électriques nécessitant chacune deux éléments complémentaires de connexion, de sorte que le nombre des broches de connexion qu'il est nécessaire de fixer par sertisssage sur les conducteurs électriques, peut être considérable (par exemple largement supérieur à 10000 sur un hélicoptère). D'autre part, les diamètres des conducteurs sont adaptés à leur fonction, si bien que l'on est conduit à utiliser une grande variété de broches de connexion pour correspondre aux multiples diamètres des fils ou câbles.

Dans les applications susmentionnées, le sertissage des broches ou éléments de connexion, mâles ou femelles, sur les extrémités préalablement dénudées des fils ou câbles électriques, s'effectue donc généralement au moyen de différentes pinces manuelles appropriées aux caractéristiques (diamètre, longueur, emplacements des empreintes de sertissage, etc.) de ces broches, et munies de moyens de réglage manuels permettant de régler le positionnement axial desdites broches et la profondeur des empreintes.

On conçoit que l'utilisation de pinces manuelles différentes et la nécessité d'effectuer des réglages manuels sur ces dernières peuvent être des sources d'erreurs dont les conséquences peuvent être très graves (notamment dans les applications aéronautiques, spatiales ou militaires), et que les résultats des sertissages opérés au moyen de ces pinces sont difficilement contrôlables. En effet, le test de traction peut entraîner la destruction du couple fil/broche, tandis que le contrôle de la pince ne garantit pas l'absence d'erreur humaine lors des réglages.

En outre, il est évident que les opérations de sertissage effectuées au moyen de différentes pinces réglables manuellement, qu'il est nécessaire de ranger soigneusement et de choisir en fonction des liaisons à réaliser, requièrent de nombreux exécutants et une durée d'intervention importante.

Pour pallier ces inconvénients, on a proposé (EP-A-0.415.831) un dispositif de connexion pour le sertissage d'éléments de connexion sur des conducteurs électriques comprenant :
- un organe porte-poinçons fixe pourvu d'une pluralité de jeux de n poinçons déplaçables radialement par rapport au conducteur électrique autour duquel est disposée ladite broche à sertir ;
- une première pièce montée sur ledit organe porte-poinçons et comportant des poussoirs déplaçables radialement, ladite première pièce étant susceptible d'être déplacée angulairement par rapport audit organe porte-poinçons par l'intermédiaire de premiers moyens d'actionnement, de façon à amener les poussoirs en regard du jeu de poinçons choisis ; et
- une seconde pièce montée sur ladite première pièce et pourvue de moyens de déplacement desdits poussoirs représentatifs de l'effort de sertissage à exercer sur les poinçons, ladite seconde pièce étant susceptible d'être déplacée angulairement par rapport à la première pièce et à l'organe porte-poinçons par l'intermédiaire de deuxièmes moyens d'actionnement, pour que les moyens de déplacement agissent sur les poussoirs qui, à leur tour, agissent sur les poinçons en réalisant le sertissage de la broche sur le conducteur électrique.

D'autre part, il est prévu, dans le document susmentionné, d'associer un capteur représentatif de l'effort de sertissage à la seconde pièce mobile, ce capteur étant relié aux deuxièmes moyens d'actionnement, de façon à interrompre l'opération de sertissage lorsque l'effort exercé par les poinçons est atteint, une liaison électrique reliant ce capteur à une unité de pilotage programmable.

Ce dispositif a toutefois pour inconvénients d'être complexe et coûteux. En effet, sa tête de sertissage comporte deux pièces mobiles et son fonctionnement nécessite quatre systèmes de motorisation. Il s'agit donc d'un dispositif lourd, travaillant à poste fixe et non portable.

D'autre part, le capteur d'effort est disposé à distance des axes où s'exercent les efforts de sertissage, de sorte que l'effort mesuré n'est pas représentatif de l'effort réel de sertissage et que les résultats du contrôle du sertissage peuvent s'en trouver faussés.

Le dispositif de sertissage décrit dans le document EP-A-0.415.831 comporte un système de centrage des broches, avant l'action de sertissage. Ce système de centrage est constitué d'un grand nombre d'organes dont certains sont mobiles et dont l'un est actionné par sa propre motorisation, de sorte que ledit système augmente la complexité et l'encombrement du dispositif de sertissage.

D'autre part, le dispositif de sertissage décrit dans le document susmentionné est équipé d'un dispositif de positionnement des broches qui est également relativement complexe et encombrant.

L'invention a notamment pour but de remédier aux inconvénients susmentionnés des outils manuels et des dispositifs de sertissage automatique du genre de celui qui est décrit dans le document EP-A-0.415.831.

Selon une première disposition caractéristique de l'invention, la pince ou outil portable de sertissage comprend notamment :
- un barillet porte-poinçons monté avec une aptitude de rotation, ce barillet comportant un passage axial et étant muni de poinçons déplaçables radialement entre deux positions extrêmes, ledit barillet étant, de préférence, muni d'au moins deux jeux de poinçons différant par la forme de leur extrémité de sertissage ;
- une came fixe montée autour de ce barillet et contre la surface active de laquelle s'appuient les extrémités externes des poinçons, ladite surface active étant conformée pour permettre, soit le positionnement de l'ensemble des poinçons en position de repos, soit le déplacement sélectif des poinçons d'un seul jeu de poinçons en direction de l'axe du passage axial du barillet ;
- des moyens moteurs permettant l'entraînement en rotation dudit barillet.

Un premier avantage de la pince de sertissage selon l'invention réside dans le fait que son mécanisme d'actionnement des poinçons de sertissage tel que décrit ci-dessus est de construction simple puisqu'il ne comporte qu'une pièce mobile et, par conséquent, un seul moteur pour l'entrainement de cette pièce. D'autre part, si l'on considère que les dispositifs de sertissage comportent également un système de positionnement longitudinal des broches comprenant son propre dispositif de motorisation, la pince de sertissage selon l'invention ne comporte que deux moteurs, de sorte qu'outre une simplicité remarquable par rapport au travail qu'elle peut exécuter, elle est relativement légère, ce qui en fait un outil portable supprimant les inconvénients du travail à poste fixe.

Selon une autre disposition caractéristique de l'invention, la partie active de la came fixe est conformée de façon à permettre une immobilisation des poinçons du jeu de poinçons sélectionnés dans une position de pré-centrage, entre leur position de repos et leur position de sertissage.

Grâce à cette disposition, l'outil portable ne comporte aucun mécanisme particulier de pré-centrage axial des broches, ce qui contribue à l'allégement et à la réduction de l'encombrement dudit outil par rapport au dispositif décrit dans le document EP-A-0.415.831.

Selon une autre disposition caractéristique de l'invention, des capteurs d'effort, par exemple constitués par des rondelles de charge, sont logés dans la came fixe entourant le barillet porte-poinçons, ces capteurs d'effort étant placés sur les axes de déplacement radial des poinçons.

L'avantage découlant de cette localisation des capteurs, est de permettre de mesurer les efforts de sertissage, au plus près des poinçons, dans les axes où s'exercent les efforts. Un autre avantage découle du fait que lesdits capteurs sont logés dans une partie fixe de l'outil de sertissage, de sorte qu'ils peuvent être raccordés au système de contrôle-commande au moyen d'un câblage fixe par rapport à la tête de sertissage.

Le dispositif selon l'invention permet de régler automatiquement les paramètres de sertissage, c'est-à-dire : choix des poinçons adéquats, pré-centrage desdits poinçons, positionnement longitudinal des broches, profondeur des empreintes.

Ces paramètres sont enregistrés dans une base de données d'un système de contrôle-commande ou unité de pilotage programmable ; ils sont choisis par l'opérateur, soit par l'intermédiaire d'un écran-clavier, soit par un système de lecture code-barre rattaché audit système de contrôle-commande.

Le dispositif selon l'invention permet également de contrôler l'effort de pénétration des poinçons dans les broches et ceci en fonction de la position desdits poinçons.

Une courbe position/effort peut être comparée à une courbe de référence enregistrée dans la base de données du système de contrôle-commande.

Si la courbe obtenue est trop éloignée de la courbe de référence, le sertissage est considéré comme défectueux. L'opérateur peut alors être prévenu par l'écran, ou par un signal sonore, ou par le maintien de la broche dans l'outil de sertissage.

On conçoit que cette possibilité de contrôle revêt une grande importance dans les domaines aéronautique, spatial et militaire.

Selon l'invention, les différentes fonctions précédemment indiquées, sont réalisées par un outil portable relativement léger (environ 1,5 kg) et d'encombrement réduit.

Les buts, caractéristiques et avantages ci-dessus, et d'autres encore, ressortiront mieux de la description qui suit et des dessins annexés dans lesquels :

La figure 1 est une vue de face de l'outil de sertissage portable selon l'invention, dont la tête est montrée sans la paroi frontale de son carter.

La figure 2 est une vue de côté et en coupe axiale de cet outil.

La figure 3 est une vue de face, à plus grande échelle, de la tête de sertissage de cet outil.

La figure 4 est une vue de détail, de face et à plus grande échelle, illustrant le profil particulier de la came d'actionnement des poinçons.

La figure 5a est une vue en coupe axiale et à plus grande échelle de la tête de sertissage.

La figure 5b est une vue éclatée de la figure 5a.

La figure 6 est une vue éclatée, en coupe longitudinale, du système de positionnement longitudinal des broches.

La figure 7 est une vue en coupe transversale suivant la ligne 7-7 de la figure 5b.

La figure 8 est une vue de face de la tête de sertissage de l'outil, représentée dans la position de précentrage.

La figure 9 est une vue analogue à la figure 8 et représentant la tête de sertissage lors de l'action de sertissage d'une broche sur un conducteur.

On se reporte auxdits dessins pour décrire un exemple de réalisation intéressant, mais non limitatif, de l'outil de sertissage selon l'invention.

La tête de sertissage de cet outil comprend notamment :
- un barillet porte-poinçons 1 ;
- une came fixe 2 montée autour de ce barillet ;
- des moyens moteurs 3-4 permettant l'entraînement en rotation de ce barillet.

Le barillet 1 est constitué par une pièce cylindrique comportant une portion avant dans laquelle sont logés les poinçons et une portion arrière de diamètre plus réduit autour de laquelle sont montés des roulements 5 et dont l'extrémité postérieure est munie d'une denture conique 6 en prise avec un pignon conique 7 calé sur l'arbre de sortie 8 d'un réducteur 4 accouplé à un moteur électrique 3 avec lequel il constitue les moyens moteurs permettant l'entraînement en rotation dudit barillet.

Le moto-réducteur 3-4 est du type à courant continu et à double sens de rotation ; il est disposé radialement par rapport à l'axe du barillet, au plus près vis-à-vis de ce dernier, et il est logé dans un carter 9 formant la poignée de l'outil et permettant de loger les différents conducteurs connectés aux moteurs et aux capteurs de l'outil. Autrement dit, l'axe de motorisation A-A est perpendiculaire à l'axe de rotation a-a du barillet (figure 2).

D'autre part, le moto-réducteur 3-4 est équipé d'un codeur incrémental 10 également logé dans le carter 9.

Le barillet 1 présente un passage axial débouchant 11, de section circulaire et dans la portion antérieure duquel débouche une pluralité de passages radiaux 12 disposés dans un même plan et régulièrement espacés de 45 degrés. Dans chacun de ces passages radiaux, est monté un poinçon 13A ou 13B déplaçable axialement.

Selon l'exemple illustré, le barillet 1 comporte huit passages radiaux et renferme huit poinçons 13A et 13B, mais on souligne que ce nombre est illustré à titre indicatif seulement et que ledit barillet pourrait présenter un nombre de passages radiaux et de poinçons supérieur ou inférieur.

Plus précisément, le barillet 1 est, de préférence, pourvu d'au moins deux jeux de poinçons 13A et 13B disposés alternativement, les poinçons 13A de l'un de ces jeux différant des poinçons 13B de l'autre jeu par la forme de leur extrémité active 13a ou 13b, comme cela est plus particulièrement visible sur la figure 3. Les essais pratiqués ont permis de constater que l'utilisation de deux jeux de poinçons est suffisante pour couvrir 90 % des contacts à sertir, dans le domaine de la construction ou de la maintenance aéronautique.

Chaque poinçon 13A ou 13B comprend une tige 13c, une tête élargie 13d et une extrémité active ou extrémité de sertissage 13a ou 13b. Les têtes des poinçons ont, de préférence, des surfaces d'appui cylindriques permettant de mieux répartir la pression au contact des surfaces des parties actives de la came. D'autre part, au moins une portion des poinçons 13A, 13B et des passages 12 dans lesquels peuvent coulisser lesdits poinçons, ont une section quadrangulaire, par exemple rectangulaire, permettant d'immobiliser lesdits poinçons en rotation. De préférence, la portion de section rectangulaire des poinçons 13A, 13B est constituée par la tête 13d de ces derniers, tandis que la portion de section rectangulaire des passages 12 est la portion de ceux-ci dans laquelle peut coulisser ladite tête. Un ressort 14 agissant en compression et disposé autour de la tige 13c de chaque poinçon 13A et 13B, tend à repousser ce dernier vers l'extérieur. Ce ressort 14 est calé, par l'intermédiaire de ses extrémités opposées, d'une part, contre un épaulement circulaire 12a constituant le fond d'une portion élargie de chaque passage 12 et, d'autre part, contre un épaulement circulaire 13e constitué par la face interne de la portion renflée de la tête 13d de chaque poinçon.

La came 2 est constituée par une pièce cylindrique dont la portion postérieure 2a renferme les roulements 5 et sa surface active est constituée par la surface interne de sa portion antérieure 2b entourant la partie avant du barillet 1 dans laquelle sont logés les poinçons 13A et 13B dont les têtes 13d prennent appui contre ladite surface active qui présente, en alternance, des parties creuses 15 et des parties actives en relief 16. De la sorte, les poinçons 13A ou 13B peuvent être déplacés axialement entre deux positions extrêmes dont l'une (position de repos) résulte de leur appui contre une partie creuse 15 de la came et l'autre (position de sertissage) de leur appui contre une partie active en relief 16 de ladite came.

Cette came 2 a un profil particulier permettant :
- soit l'appui de l'ensemble des poinçons 13A et 13B contre ses parties creuses 15 ;
- soit le déplacement radial des poinçons d'un jeu de poinçons sélectionné, en direction des éléments de connexion à sertir, sous l'action de ses parties actives en relief 16 sur la tête 13d de ces poinçons, tandis que les poinçons de l'autre jeu de poinçons restent en contact avec ses parties creuses 15, de sorte qu'ils demeurent immobiles.

La came 2 présente un nombre de parties creuses 15 et de parties actives en relief 16 égal au nombre de poinçons de chaque jeu de poinçons 13A ou 13B. D'autre part, chaque partie creuse 15 est dimensionnée pour permettre l'appui simultané d'un poinçon 13A et d'un poinçon 13B des deux jeux de poinçons, tandis que chaque partie active en relief 16 est dimensionnée pour n'autoriser l'appui que d'un seul poinçon 13A ou 13B d'un jeu de poinçons sélectionné.

Suivant l'exemple illustré, on voit que les parties creuses 15 s'étendent sur plus de 45 degrés, tandis que les parties en relief 16 d'actionnement des poinçons s'étendent sur moins de 45 degrés.

D'autre part, les pentes des parties actives en relief 16 possèdent un profil particulier dit "à effort constant". Suivant ce profil, chaque pente est plus prononcée dans sa partie où l'effort à réaliser est plus faible, puis cette pente diminue dans sa partie où l'effort à produire est plus important. Comme cela est plus particulièrement représenté à la figure 4, chaque came 16 de l'organe fixe multicame 2, comprend : - une première zone 17a présentant un pourcentage de pente important permettant le déplacement des poinçons en position de précentrage et l'approche de ces derniers au contact de la broche à sertir ; - une deuxième zone 17b à pente constante et à pourcentage de pente plus faible, correspondant à l'action de sertissage proprement dit ; - et une troisième zone de dégagement 17c à pourcentage de pente inverse important permettant le positionnement des poinçons inactifs dans les extrémités d'entrée des parties creuses 15 lors de la sélection des poinçons adéquats pour un cycle de sertissage.

Comme on l'explique dans la suite du présent exposé, la rotation du barillet permet :
- la sélection du jeu de poinçons devant être utilisés ;
- un pré-centrage du couple fil/broche, par l'approche des poinçons ;
- le sertissage de la broche sur le fil, les poinçons se trouvant enfoncés dans le fût de la broche par les parties actives en relief de la came qui reste fixe.

Selon une autre disposition caractéristique de l'invention, des capteurs 18, par exemple constitués par des rondelles de charge, connues en soi, sont encastrés dans des logements ménagés dans la partie avant de la came 2 qui entoure l'ensemble de poinçons 13A-13B, à l'extérieur des surfaces actives des parties en relief 16. Ces rondelles de charge 18 sont avantageusement disposées sur le côté extérieur de parties flexibles constituées par les parties en relief 16 de ladite came. Ces parties flexibles sont, par exemple, obtenues par une découpe des parties en relief 16 suivant des cordes de la partie avant cylindrique de la came et par un perçage exécuté dans le fond de cette découpe.

Les rondelles de charge 18 ont un très faible écrasement, de l'ordre de 2 à 3 microns, de sorte que l'effort mesuré est ainsi très représentatif de l'effort réel.

Les capteurs d'effort 18 sont reliés à un système de contrôle-commande ou unité de pilotage programmable comprenant un ordinateur. Un autre avantage déjà souligné découlant du positionnement fixe des rondelles de charge 18, est d'avoir un câblage fixe, non soumis à des mouvements de torsion ou de traction.

Une acquisition de mesure instantanée sur les quatre rondelles de charge situées au dessus des poinçons permet une analyse mathématique et une comparaison très rapide des courbes de référence. Cette analyse permet de détecter des erreurs de type : brins de fils coupés, mauvais appariement, broche ou fil hors tolérance, etc. Le système permettant d'aboutir à ces conclusions est basé sur les principes suivants :
- la forme de l'empreinte est donnée par le constructeur en fonction de la broche, ceci implique le choix du jeu de poinçons correspondant (paramètre fixe) ;
- la profondeur de l'empreinte est une caractéristique fixe, donnée également par le constructeur ; cette cote est enregistrée dans la base de données machine (paramètre fixe);
- le système permet l'acquisition rapide et simultanée de la position des poinçons dans la matière de la broche et de l'effort à chacune de leurs positions ;
- cette courbe après validation par les services qualité est mémorisée en tant que courbe de référence. De cette courbe, sont déduites deux autres courbes dite courbes enveloppes, une courbe supérieure et une courbe inférieure, afin d'accepter de légères différences dues aux tolérances d'usinage des broches ou des fils. Ces courbes enveloppes deviennent des paramètres fixes et sont enregistrées dans la base de données.

Lors d'un sertissage, en phase de fabrication normale, une courbe position/effort est mémorisée temporairement pour être comparée à la courbe de référence.

L'analyse mathématique consiste en la recherche de points d'inflexion signifiant une amorce de rupture, aux dépassements des courbes enveloppes, à l'énergie globale pouvant signifier un ou plusieurs brins coupés.

L'ensemble de sertissage constitué par le barillet porte-poinçons 1 et la came 2 est logé dans la partie avant d'un carter 19 dont l'axe est orienté perpendiculairement à l'axe du carter 9. A l'avant, ce carter est fermé par une plaque 19a pourvue d'un orifice central 19b disposé devant l'entrée du passage 11, coaxialement à ce dernier.

L'outil de sertissage selon l'invention comprend également un système de positionnement longitudinal du couple fil/broche constitué par une broche mâle ou femelle dans laquelle est insérée l'extrémité dénudée d'un fil ou câble électrique.

Selon une autre disposition caractéristique de l'invention, ce système de positionnement longitudinal comprend un équipage mobile monté avec une aptitude de déplacement axial dans un guide fixe 20 rigidement solidaire du carter de tête 19.

L'équipage mobile comprend un coulisseau tubulaire 21 dans lequel est logé un détecteur inductif 22 en avant duquel est disposé un cône de centrage 23 mobile axialement par rapport à ce détecteur, et qu'un ressort 24, agissant en compression, tend à repousser vers l'avant, c'est-à-dire à éloigner dudit détecteur inductif. Ce cône de centrage 23 peut être repoussé en arrière à l'encontre de l'action antagoniste du ressort 24, jusqu'à ce que sa partie postérieure 25 constituée par une petite masse métallique, vienne au contact du détecteur inductif 22.

Le guide 20 est disposé coaxialement au barillet 1 et sa portion avant est engagée dans la portion postérieure élargie du passage axial 11 ménagé dans ledit barillet. D'autre part, la partie avant du cône de centrage 23 se trouve engagée et guidée dans la partie antérieure de diamètre plus réduit dudit passage axial 11.

L'équipage mobile 21-22-23-24 est assujetti à des moyens d'entraînement permettant son déplacement axial, c'est-à-dire le réglage de sa position à l'intérieur du guide fixe 20, en fonction de la longueur des broches à sertir.

La partie postérieure cylindrique 20a du guide 20 comporte deux fentes longitudinales 26 diamétralement opposées et autour de cette partie postérieure est montée une douille cylindrique 27 pourvue de deux fentes hélicoïdales 28. Dans ces fentes hélicoidales, sont engagés des ergots diamétralement opposés, solidaires de l'extrémité postérieure du coulisseau 21 et traversant les fentes longitudinales 26 de la partie arrière 20a du guide 20. Ces ergots peuvent être constitués par les extrémités opposées 29a d'une tige d'entraînement 29 disposée au travers de l'extrémité postérieure du coulisseau 21.

L'extrémité postérieure de la douille d'entraînement est munie d'un pignon 30 qui peut être formé d'une seule pièce avec ladite douille. Ce pignon 30 est en prise avec un pignon moteur 31 calé sur l'arbre de sortie d'un dispositif de motorisation par exemple constitué par un moto-réducteur à courant continu 32 logé dans le carter 19 et dont l'axe est disposé à distance et parallèlement à l'axe commun du dispositif de sertissage et du dispositif de positionnement longitudinal, ledit moto-réducteur étant également équipé d'un codeur incrémental 36.

Le dispositif de positionnement longitudinal a principalement deux fonctions :
- il permet de positionner longitudinalement la broche sous les poinçons ;
- il permet de détecter la présence de la broche dans la position souhaitable et de déclencher l'action de sertissage.

L'outil de sertissage est encore équipé d'au moins deux détecteurs de position. L'un de ces détecteurs 33 autorise un contrôle très précis de la position du barillet 1 permettant de régler la profondeur d'empreinte, tandis que le second 34 permet de contrôler la position du dispositif de positionnement longitudinal.

Les divers composants électriques ou électroniques de l'outil de sertissage précédemment décrit, sont reliés, au moyen d'un câble souple 35 renfermant les différents fils connectés à ces composants, à un système de contrôle-commande ou unité de pilotage programmable connu en soi et comprenant :
- un calculateur avec base de données (réglages par rapport au couple fil/broche et courbes, courbes étalon) ;
- un système de mesure recevant les informations des rondelles de charge 18 ;
- un système de commande et de positionnement des moteurs 3-4, 32 d'actionnement du barillet et du dispositif de positionnement longitudinal ;
- de préférence, un système de lecture code-barre ; et
- un interface opérateur par écran clavier ou dalle tactile.

Le système de lecture code-barre permet de lire une information portée sur une étiquette qui pourrait se trouver sur le fil ou câble électrique. Cette information peut comporter, par exemple, l'indication du type de broche à sertir sur le fil, la jauge du fil ; dans ce cas, la préparation du sertissage peut s'opérer sans action de l'opérateur (sélection de la jauge, du fil, et de la broche de connexion).

L'information contenue dans le code-barre peut également comporter l'aboutissant du fil ou câble électrique, soit son logement dans le connecteur.

Le contrôle de la courbe effort/pénétration permet de rejeter une mauvaise broche placée accidentellement.

On décrit ci-après le cycle de sertissage réalisé au moyen de l'outil de sertissage portable selon l'invention.

Avant le début d'un cycle de sertissage, tous les poinçons 13A-13B se trouvent dans la position illustrée à la figure 3, c'est-à-dire que leur tête 13d se trouve repoussée vers l'extérieur contre le fond des parties creuses 15 de la surface active de la came fixe 2, sous l'action des ressorts 14, et que le passage axial 11 du barillet 1 se trouve complètement dégagé.

L'opérateur sélectionne, sur l'écran-clavier du système de contrôle-commande, la jauge du fil et le type de broche de connexion qu'il souhaite sertir, cette sélection pouvant s'opérer de manière entièrement automatique, comme indiqué précédemment, au moyen du système de lecture code-barre relié à l'unité de pilotage programmable.

Après validation, le système de commande sélectionne les poinçons adéquats (c'est-à-dire les poinçons 13A ou les poinçons 13B) et commande un premier rapprochement de leurs extrémités actives 13a ou 13b pour les placer dans la position de pré-centrage (figure 8) au moyen de la rotation du barillet 1 actionné par le moto-réducteur 3-4 ; lors de cette phase, l'amplitude de déplacement angulaire du barillet est très faible et le profil de la portion initiale 17a des pentes de la came 2 sur lesquelles glissent les têtes des poinçons entraine un faible déplacement des poinçons en direction de l'axe du passage 11.

Sur les figures 8 et 9, ce sont les poinçons 13A qui ont été sélectionnés pour le sertissage.

L'unité de pilotage programmable commande également le positionnement du cône de centrage 23 du dispositif de positionnement longitudinal, sur l'axe de rotation du barillet 1, en fonction de la longueur de la broche à sertir. Pour cela, le moto-réducteur 32 entraîne en rotation la douille 27 laquelle, par l'intermédiaire de ses fentes ou rampes hélicoïdales 28 agit sur la tige 29 qui est déplacée parallèlement à l'axe de sertissage en étant guidée par les fentes longitudinales 26 et qui entraine avec elle l'équipage mobile 22-23-24-25 comprenant le cône de centrage 23. Le positionnement adéquat de l'équipage mobile est assuré par le codeur.

Une information "outil prêt" peut être délivrée à l'opérateur pour lui signaler que l'outil est prêt pour l'exécution de l'opération de sertissage.

Il peut alors introduire l'extrémité dénudée du fil F ou câble électrique sur laquelle est placée la broche B de connexion, dans le passage 11 de l'outil.

Lors de cette introduction, l'extrémité libre de la broche vient appuyer dans le fond du cône de centrage 23 qui se trouve repoussé vers l'arrière à l'encontre de l'action antagoniste exercée par le ressort 24. Le déplacement du cône de centrage 23 est détecté par le détecteur inductif 22 et l'unité de pilotage programmable commande le déclenchement de l'opération de sertissage par l'intermédiaire du moto-réducteur 3-4. Un mouvement de rotation supplémentaire est communiqué au barillet 1. Lors de ce mouvement de rotation, les têtes 13d des poinçons sélectionnés (poinçons 13A suivant l'exemple illustré) glissent sur les pentes 17b des portions en relief 16 de la came fixe 2, ce qui entraine un nouveau déplacement desdits poinçons en direction de l'axe du passage 11, lors duquel les extrémités actives de ces derniers appuient sur le fût de la broche du couple broche/conducteur en réalisant le sertissage de ladite broche sur ledit conducteur (figure 9).

La valeur de l'amplitude du déplacement angulaire du barillet porte-poinçons 1 et du déplacement axial des poinçons sélectionnés 13A ou 13B déterminant la profondeur des empreintes de sertissage, est pré-déterminée en fonction des caractéristiques de la broche (matériau, épaisseur, diamètre, longueur, etc.) et du conducteur (diamètre, nombre de brins ou torons, etc.).

Les rondelles de charges 18 disposées sur les axes de déplacement radiaux des poinçons 13A, 13B permettent des mesures très précises des efforts de sertissage.

Un échantillonnage rapide des données d'effort et de position, permet de "tracer", par le système de contrôle- commande, une courbe effort/position.

La comparaison par rapport à une courbe de référence permet de valider le sertissage.

Une analyse mathématique (point d'inflexion, énergie) de la courbe permet de détecter les erreurs de type :
- câble mal adapté à la broche ;
- brins de fil coupés ;
- positionnement longitudinal défectueux, si les poinçons rentrent dans la partie pleine de la broche, dans le vide ou au bord.

A la fin du sertissage, et si ce dernier est conforme aux prescriptions fixées, les poinçons sont ramenés dans leur position de pré-centrage (si la broche suivante à sertir est du même type), sous l'action des ressorts de rappel 14, par suite de la rotation du moto-réducteur 3-4, en sens contraire, le cycle de sertissage s'effectuant par un déplacement angulaire "aller-retour" du barillet porte-poinçons 1, de l'ordre de 10 degrés à 20 degrés. Si le sertissage n'est pas conforme, un acquittement de l'opérateur est nécessaire pour obtenir le retour du barillet dans la position de repos.

Selon l'exemple illustré aux figures 3, 8 et 9, on considère que les poinçons sélectionnés sont les poinçons 13A dont les têtes d'entraînement 13d se trouvent disposées à l'entrée des pentes 17a-17b des parties actives 16 de la came 2, avant l'opération de sertissage proprement dite, de sorte que lesdits poinçons se trouvent ramenés en position de pré-centrage à la fin de cette opération, sous le contrôle de l'unité de pilotage programmable.

Lorsqu'on change de type de broche et/ou de conducteur et lorsque ce changement rend nécessaire l'utilisation des poinçons de l'autre jeu de poinçons (poinçons 13B selon l'exemple décrit précédemment), l'unité de pilotage programmable autorise une rotation du barillet 1 sur 45 degrés, par l'intermédiaire du moto-réducteur 3-4. Lors de ce mouvement angulaire qui s'effectue "à vide", c'est-à-dire sans introduction de broche dans le passage 11:
- les poinçons 13A glissent, successivement, sur les pentes 17a de pré-centrage et d'approche, sur les pentes 17b de sertissage et sur les pentes d'échappement 17c et sont positionnés en aval des parties actives en relief 16 de la came 2, en considérant le sens de rotation du barillet 1 ;
- les poinçons 13B glissent sur la totalité de la longueur des parties creuses 15 de ladite came et se trouvent amenés à l'entrée de la portion pentée initiale 17a desdites parties actives en relief 16.

Les cycles de sertissage utilisant les nouveaux poinçons peuvent ensuite se succéder, de la manière décrite précédemment, jusqu'à ce que les caractéristiques des broches à sertir et/ou des conducteurs, rendent nécessaire un nouveau changement de poinçons.

## Revendications

1. Outil portable pour le sertissage de broches de connexion sur des conducteurs électriques, caractérisé en ce qu'il comprend :
- un barillet porte-poinçons (1) monté avec une aptitude de rotation, ce barillet (1) comportant un passage axial (11) et étant muni d'au moins deux jeux de poinçons (13A, 13B) déplaçables radialement entre deux positions extrêmes et différant par la forme de leur extrémité de sertissage (13a, 13b) ;
- une came fixe (2) montée autour de ce barillet (1) et contre la surface active (15, 16) de laquelle s'appuient les extrémités externes (13d) des poinçons (13A, 13B), ladite surface active (15, 16) étant conformée pour permettre, soit le positionnement de l'ensemble des poinçons (13A et 13B) en position de repos, soit le déplacement sélectif des poinçons d'un seul jeu de poinçons (13A ou 13B) en direction de l'axe du passage axial (11) du barillet (1) ;
- des moyens moteurs (3-4) permettant l'entraînement en rotation dudit barillet (1).

2. Outil portable selon la revendication 1, caractérisé en ce que la surface active (15, 16) de la came fixe (2) est conformée de façon à permettre une immobilisation des poinçons du jeu de poinçons sélectionné (13A ou 13B) dans une position intermédiaire de pré-centrage, comprise entre leur position de repos et leur position de sertissage.

3. Outil portable suivant l'une des revendications 1 ou 2, caractérisé en ce que des capteurs d'effort (18), par exemple constitués par des rondelles de charge, sont logés dans la came fixe (2) entourant le barillet porte-poinçons (1), ces capteurs d'effort (18) étant placés en arrière des parties actives en relief (16) de la surface active de la came (2) et sur les axes de déplacement radial des poinçons.

4. Outil portable selon l'une quelconque des revendications 1 à 3, caractérisé en ce que le moteur (3-4) d'entraînement du barillet (1) est logé dans la poignée (9) dudit outil et en ce que l'axe de motorisation (A-A) est disposé perpendiculairement à l'axe de rotation (a-a) dudit barillet.

5. Outil portable suivant l'une des revendications 1 ou 2, caractérisé en ce qu'au moins une portion des poinçons (13A, 13B) et des passages (12) dans lesquels ces derniers peuvent coulisser ont une section quadrangulaire, de préférence rectangulaire, et en ce que les têtes (13d) desdits poinçons (13A, 13B) présentent des surfaces d'appui cylindriques.

6. Outil portable selon l'une quelconque des revendications 1 à 3, caractérisé en ce que la came fixe (2) comporte un nombre de parties de repos creuses (15) et de parties actives en relief (16) égal au nombre de poinçons de chaque jeu de poinçons (13A ou 13B), chaque partie de repos creuse (15) étant dimensionnée pour permettre l'appui simultané d'un poinçon (13A et 13B) des deux jeux de poinçons (13A, 13B), tandis que chaque partie active en relief (16) est dimensionnée pour n'autoriser l'appui que d'un seul poinçon (13A ou 13B) d'un jeu de poinçons sélectionné.

7. Outil portable suivant l'une quelconque des revendications 1, 2, 3 ou 6, caractérisé en ce que les portions pentées (17) de la surface active de la came fixe (2) présentent : - une première zone (17a) présentant un pourcentage de pente important permettant successivement le déplacement des poinçons (13A ou 13B) en position de précentrage puis leur approche au contact de la broche à sertir ; - une deuxième zone (17b) à pente constante et à pourcentage de pente plus faible permettant de réaliser le sertissage proprement dit ; - et, de préférence, une troisième zone (17c) à pourcentage de pente inverse important.

8. Outil portable selon l'une quelconque des revendications 1 à 7, comprenant un système de positionnement longitudinal des broches, caractérisé en ce que ce système de positionnement comprend :
- un équipage mobile monté avec une aptitude de déplacement axial dans un guide fixe (20), cet équipage mobile comprenant un coulisseau tubulaire (21) dans lequel est logé un détecteur (22) en avant duquel est disposé un cône de centrage (23) mobile axialement par rapport à ce détecteur et qu'un ressort (24) tend à repousser vers l'avant, ledit équipage mobile (21-22-23-24) étant assujetti à des moyens d'entraînement longitudinal (27, 30) permettant le réglage de sa position dans ledit guide fixe (20).

9. Outil portable suivant la revendication 8, caractérisé en ce que les moyens d'entraînement longitudinal de l'équipage mobile comprennent une douille d'entraînement (27) disposée autour d'une portion cylindrique (20a) du guide fixe (20) et pourvue de fentes hélicoidales (28) dans lesquelles sont engagés des ergots (29a) solidaires du coulisseau tubulaire (21), ladite douille d'entraînement étant accouplée à un moteur (32) permettant son entraînement en rotation et dont l'axe est disposé à distance et parallèlement à l'axe dudit système de positionnement longitudinal.

10. Outil portable selon l'une quelconque des revendications 1 à 7, caractérisé en ce qu'il comprend un détecteur (33) permettant de contrôler la position du barillet porte-poinçons (1) et/ou un détecteur (34) permettant de contrôler la position du dispositif de positionnement longitudinal (20-21-22-23-24-25-27).

11. Outil portable suivant l'une quelconque des revendications 1 à 10, caractérisé en ce qu'il est relié à une unité de pilotage programmable commandant les déplacements angulaires du barillet (1) et/ou le système de positionnement longitudinal des broches, cette unité de pilotage programmable comprenant :
- un calculateur avec base de données ;
- un système de mesure recevant les informations des rondelles de charge (18) ;
- un système de commande et de positionnement des moyens d'entraînement (3-4 ; 32) du barillet (1) et/ou du dispositif de positionnement longitudinal (21-22-23-24) ;
- et, de préférence, un système de lecture code-barre.

## Patentansprüche

1. Tragbares Werkzeug zur Quetschverbindung von Anschlußstiften an Drahtleitungen, dadurch gekennzeichnet, daß es umfaßt:
- eine drehbar montierte Stößelhaltetrommel (1), welche Trommel (1) einen axialen Durchlaß (11) umfaßt und mit mindestens zwei Stößelsätzen (13A, 13B) versehen ist, die radial zwischen zwei Endpositionen verschiebbar sind und sich durch die Form ihres Quetschverbindungsendes (13a, 13b) unterscheiden;
- eine feststehende Kurvenscheibe (2), die um die Trommel (1) montiert ist und gegen deren Wirkfläche (15, 16) sich die äußeren Enden (13d) der Stößel (13A, 13B) stützen, wobei die Wirkfläche (15, 16) so ausgebildet ist, daß sie entweder die Positionierung der Gesamtheit der Stößel (13A und 13B) in Ruhestellung oder die selektive Verschiebung der Stößel eines einzelnen Stößelsatzes (13A oder 13B) in Richtung auf die Achse des axialen Durchlasses (11) der Trommel (1) ermöglicht;
- eine Motoreinrichtung (3-4), die den Drehantrieb der Trommel (1) ermöglicht.

2. Tragbares Werkzeug nach Anspruch 1, dadurch gekennzeichnet, daß die Wirkfläche (15, 16) der feststehenden Kurvenscheibe (2) so ausgebildet ist, daß sie das Feststellen der Stößel des gewählten Stößelsatzes (13A oder 13B) in einer Vorzentrierungs-Zwischenposition ermöglicht, die zwischen ihrer Ruhestellung und ihrer Quetschverbindungsposition liegt.

3. Tragbares Werkzeug nach einem der Ansprüche 1 oder 2, dadurch gekennzeichnet, daß Kraft-Meßwertgeber (18), die beispielsweise aus Lastmeßelementen gebildet sind, in der feststehenden Kurvenscheibe (2) angeordnet sind, welche die Stößelhaltetrommel (1) umgibt, wobei diese Kraft-Meßwertgeber (18) hinter den erhabenen Wirkabschnitten (16) der Wirkfläche der Kurvenscheibe (2) und auf den radialen Verschiebungsachsen der Stößel positioniert sind.

4. Tragbares Werkzeug nach einem der Ansprüche 1 bis 3, dadurch gekennzeichnet, daß der Antriebsmotor (3-4) der Trommel (1) im Handgriff (9) des Werkzeugs gelagert ist, und dadurch, daß die Antriebsachse (A-A) senkrecht zur Drehachse (a-a) der Trommel angeordnet ist.

5. Tragbares Werkzeug nach einem der Ansprüche 1 oder 2, dadurch gekennzeichnet, daß mindestens ein Abschnitt der Stößel (13A, 13B) und der Kanäle (12), durch welche die letzteren gleiten können, einen viereckigen, bevorzugt rechteckigen Querschnitt aufweist, und dadurch, daß die Kopfenden (13d) der Stößel (13A, 13B) zylindrische Auflageflächen aufweisen.

6. Tragbares Werkzeug nach einem der Ansprüche 1 bis 3, dadurch gekennzeichnet, daß die feststehende Kurvenscheibe (2) eine Anzahl von abgesenkten Ruheabschnitten (15) und erhabenen Wirkabschnitten (16) aufweist, die der Anzahl der Stößel jedes Stößelsatzes (13A oder 13B) entspricht, wobei jeder abgesenkte Ruheabschnitt (15) so bemessen ist, daß er das gleichzeitige Aufliegen eines Stößels (13A und 13B) der beiden Stößelsätze (13A, 13B) ermöglicht, während jeder erhabene Wirkabschnitt (16) so bemessen ist, daß er nur das Aufliegen eines einzigen Stößels (13A oder 13B) eines ausgewählten Stößelsatzes zuläßt.

7. Tragbares Werkzeug nach einem der Ansprüche 1, 2, 3 oder 6, dadurch gekennzeichnet, daß die geneigten Abschnitte (17) der Wirkfläche der feststehenden Kurvenscheibe (2) bilden: - eine erste Zone (17a), die einen wesentlichen prozentualen Anteil der Neigung ausmacht, die eine sukzessive Verschiebung der Stößel (13A oder 13B) in die Vorzentrierungsposition sowie ihre anschließende Annäherung zum Kontakt mit dem zu verquetschenden Stift ermöglicht; - eine zweite Zone (17b) mit konstanter Neigung und mit einem geringeren prozentualen Neigungsanteil, der die Durchführung des eigentlichen Verquetschens ermöglicht; - und vorzugsweise eine dritte Zone (17c) mit einem wesentlichen prozentualen Anteil einer in umgekehrter Richtung verlaufenden Neigung.

8. Tragbares Werkzeug nach einem der Ansprüche 1 bis 7, umfassend ein System zur Längspositionierung der Stifte, dadurch gekennzeichnet, daß dieses Positionierungssystem umfaßt: - eine bewegliches Organ, das axial verschiebbar in einer feststehenden Führung (20) montiert ist, wobei dieses bewegliche Organ einen rohrförmigen Schieber (21) umfaßt, in dem ein Fühler (22) angeordnet ist, vor dem ein in bezug auf den Fühler axial beweglicher Zentrierkegel (23) angeordnet ist und den eine Feder (24) nach vorne beaufschlagt, wobei das bewegliche Organ (21-22-23-24) an Längsantriebseinrichtungen (27, 30) befestigt ist, die die Einstellung seiner Position in der feststehenden Führung (20) ermöglichen.

9. Tragbares Werkzeug nach Anspruch 8, dadurch gekennzeichnet, daß die Längsantriebseinrichtung des beweglichen Organs eine Gewindebuchse (27) umfaßt, die um einen zylindrischen Abschnitt (20a) der feststehenden Führung (20) angeordnet und mit schraubenförmigen Schlitzen (28) versehen ist, in die einstückig mit dem rohrförmigen Schieber (21) ausgeführte Vorsprünge (29a) eingreifen, wobei die Gewindebuchse an einen Motor (32) gekoppelt ist, der ihren Drehantrieb ermöglicht und dessen Achse beabstandet und parallel zur Achse des Längspositionierungssystems angeordnet ist.

10. Tragbares Werkzeug nach einem der Ansprüche 1 bis 7, dadurch gekennzeichnet, daß es einen Fühler (33) umfaßt, der die Kontrolle der Position der Stößelhaltetrommel (1) ermöglicht, und/oder einen Fühler (34), der die Kontrolle der Position der Einrichtung zur Längspositionierung (20-21-22-23-24-25-27) ermöglicht.

11. Tragbares Werkzeug nach einem der Ansprüche 1 bis 10, dadurch gekennzeichnet, daß es mit einer programmierbaren Steuereinheit verbunden ist, die die Winkelverschiebungen der Trommel (1) und/oder das Längspositionierungssystem der Stifte steuert, wobei diese programmierbare Steuereinheit umfaßt:
- einen Rechner mit Datenbank;
- ein Meßsystem, das die Informationen der Lastmeßelemente (18) aufnimmt;
- ein Steuer- und Positionierungssystem für die Antriebsmittel (3-4; 32) der Trommel (1) und/oder der Einrichtung zur Längspositionierung (21-22-23-24);
- und vorzugsweise ein Strichcode-Lesesystem.

## Claims

1. Portable tool for the crimp connection of connector pins on electric conductors, characterised in that it comprises:
- a punch-plate turret (1) mounted so as to be able to rotate, said turret (1) having an axial passage (11) and being provided with at least two sets of punches (13A, 13B) which are adapted to be radially displaced between two extreme positions and which differ in the shape of their crimping end (13a, 13b);
- a fixed cam (2) mounted around said turret (1) and against the active surface (15, 16) of which rest the outer ends (13d) of the punches (13A, 13B), said active surface (15, 16) being configured so as to allow either all of the punches (13A and 13B) to be positioned in the rest position, or selective displacement of the punches of a single set of punches (13A or 13B) in the direction of the axis of the axial passage (11) through the turret (1);
- motorised means (3, 4) which allow said turret (1) to be driven in rotation.

2. Portable tool according to claim 1, characterised in that the active surface (15, 16) of the fixed cam (2) is configured so as to allow the punches of the selected set of punches (13A or 13B) to be immobilised in an intermediate pre-centring position between their rest position and their crimping position.

3. Portable tool according to either of claims 1 and 2, characterised in that strain gauges (18), for example constituted by load rings, are housed in the fixed cam (2) surrounding the punch-plate turret (1), these strain gauges (18) being set to the rear of the raised active portions (16) of the active surface of the cam (2) and on the axes of radial displacement of the punches.

4. Portable tool according to any of claims 1 to 3, characterised in that the turret (1) driving motor (3-4) is housed in the handle (9) of said tool and in that the motorisation axis (A-A) is disposed perpendicularly to the rotational axis (a-a) of said turret.

5. Portable tool according to either of claims 1 and 2, characterised in that at least one portion of the punches (13A, 13B) and of the passages (12) in which the latter are able to slide are four-sided in cross-section, preferably rectangular, and in that the heads (13d) of said punches (13A, 13B) present cylindrical support surfaces.

6. Portable tool according to any of claims 1 to 3, characterised in that the fixed cam (2) has a number of hollow rest portions (15) and raised active portions (16) equal to the number of punches in each set of punches (13A or 13B), each hollow rest portion (15) being of a size enabling one punch (13A and 13B) of the two sets of punches (13A, 13B) to be simultaneously supported, while each raised active portion (16) is of a size so as to enable only a single punch (13A or 13B) of a selected set of punches to be supported.

7. Portable tool according to any of claims 1, 2, 3 or 6, characterised in that the inclined portions (17) of the active surface of the fixed cam (2) comprise the following: - a first zone (17a) featuring a steep gradient enabling the punches (13A or 13B) to be successively displaced into the pre-centring position and then brought into contact with the pin to be crimped; - a second zone (17b) with a constant slope and gentler gradient enabling the crimp connection proper to be made; - and preferably a third zone (17c) with a steep inverse gradient.

8. Portable tool according to any of claims 1 to 7, comprising a system for positioning the pins longitudinally, characterised in that this positioning system comprises:
- a movable element mounted so as to be able to be displaced axially in a fixed guide (20), said movable element comprising a tubular slide (21) which houses a detector (22), disposed in front of which is a centring cone (23) adapted to move axially with respect to said detector and which a spring (24) tries to force back towards the front, said movable element (21-22-23-24) being operated on by longitudinal driving means (27, 30) which make it possible to adjust the position thereof in said fixed guide (20).

9. Portable tool according to claim 8, characterised in that the longitudinal driving means for the movable element comprise a driving sleeve (27) disposed around a cylindrical portion (20a) of the fixed guide (20) and provided with helicoid slots (28) in which engage spurs (29a) rigidly joined to the tubular slide (21), said driving sleeve being coupled to a motor (32) which enables it to be driven in rotation and the axis of which is set at a distance and parallel to the axis of said longitudinal positioning system.

10. Portable tool according to any of claims 1 to 7, characterised in that it comprises a detector (33) which enables the position of the punch-plate turret (1) to be controlled, and/or a detector (34) which enables the position of the longitudinal positioning device (20-21-22-23-24-25-27) to be controlled.

11. Portable tool according to any of claims 1 to 10, characterised in that it is connected to a programmable control unit which controls the angular displacements of the turret (1) and/or the system for positioning the pins longitudinally, said programmable control unit comprising:
- a computer with database;
- a measurement system which receives the information from the load rings (18);
- a system for the control and positioning of means (3-4; 32) for driving the turret (1) and/or the longitudinal positioning device (21-22-23-24);
- and preferably a bar-code reading system.
